# EUROPÄISCHE PATENTSCHRIFT

(11) **EP 2 727 730 B1**
(45) Veröffentlichungstag und Bekanntmachung des Hinweises auf die Patenterteilung: **11.02.2015**
(21) Anmeldenummer: 14152039.5
(22) Anmeldetag: 08.12.2008
(51) Int. Cl.: B41F 33/00

(54) **Verfahren zur Regelung der Farbgebung in einer Offsetdruckmaschine**
Method for controlling the inking of an offset printing press
Procédé de réglage de la couleur dans une imprimante offset

(30) Priorität: 12.12.2007 DE 102007059842
(43) Veröffentlichungstag der Anmeldung: 07.05.2014
(62) Teilanmeldung aus: 08170965.1
(73) Patentinhaber: manroland web systems GmbH, 86153 Augsburg (DE)
(72) Erfinder: Schönert, Michael, 86150 Augsburg (DE); Schuster, Alfons, 86199 Augsburg (DE)

(56) Entgegenhaltungen:
- EP-A1- 1 551 635
- EP-A2- 1 470 918
- DE-A1- 19 538 811
- US-A1- 2003 169 345
- US-A1- 2004 163 562

## Beschreibung

Die Erfindung betrifft ein Verfahren zur Regelung der Farbgebung in einer Offsetdruckmaschine nach dem Oberbegriff des Anspruchs 1.

Beim Drucken wird ein Bedruckstoff nacheinander durch mehrere Druckwerke einer Druckmaschine bewegt, wobei in jedem Druckwerk in der Regel eine Druckfarbe auf den Bedruckstoff aufgetragen wird. Beim autotypischen Zusammendruck werden in der Regel die vier Skalenfarben Schwarz, Magenta, Cyan und Gelb sowie gegebenenfalls Sonderfarben gedruckt, wobei für jede dieser Druckfarben ein separates Druckwerk und damit Farbwerk vorhanden ist. Das Farbwerk eines jeden Druckwerks verfügt über eine Farbdosiereinrichtung, wobei die Farbdosiereinrichtung eine der Anzahl der Farbzonen entsprechende Anzahl von Farbzonenstellelementen umfasst. Die Farbzonenstellelemente werden auch als Farbschieber oder Farbmesser bezeichnet. Je nach Stellung der Farbzonenstellelemente wird Druckfarbe auf eine Farbkastenwalze, die auch als Duktorwalze bezeichnet wird, aufgetragen. Die in Abhängigkeit der Farbzonenstellelemente je Farbzone auf die Duktorwalze aufgetragene Farbmenge wird von einer Heberwalze oder von einer Filmwalze auf eine nachgeordnete Farbwerkwalze des Farbwerks übertragen. Die Druckfarbe wird über mehrere Farbwerkwalzen in Richtung auf einen Formzylinder bzw. Plattenzylinder des jeweiligen Druckwerks bewegt. Auf dem Formzylinder eines Druckwerks rollt mindestens eine als Farbauftragwalze dienende Farbwerkwalze des jeweiligen Farbwerks ab. Über die oder jede Farbauftragwalze gelangt demnach die Druckfarbe auf mindestens eine auf dem Formzylinder positionierte Druckplatte. Mit dem Formzylinder wirkt ein sogenannter Übertragungszylinder bzw. Gummizylinder zusammen, der die Druckfarbe vom Formzylinder auf den Bedruckstoff überträgt.

Die farbliche Gestaltung eines zu druckenden Druckerzeugnisses wird in einer sogenannten Druckvorstufe festgelegt. Hierbei werden zum Beispiel für alle zu druckenden Druckfarben und damit für alle am Druck beteiligten Farbwerke der Druckmaschine für jede Farbzone sogenannte Flächendeckungswerte festgelegt. In Abhängigkeit dieser Flächendeckungswerte werden die Farbzonenstellelemente eingestellt und damit die zonale Farbgebung bestimmt.

Aus dem Stand der Technik ist es bereits bekannt, die sich während des Druckens auf dem Bedruckstoff einstellende Farbgebung zu messen und abhängig hiervon die zonale Farbgebung der am Druck beteiligten Farbwerke zu regeln. Hierzu werden in der Regel außerhalb eines Sujets auf den Bedruckstoff gedruckte Messbereiche, sogenannte Druckkontrollelemente, vermessen. Je Farbzone sind dabei typischerweise mehrere als sogenannte Volltonfelder, Rasterfelder oder Graubalancefelder ausgeführte Druckkontrollelemente vorhanden, die jeweils eine Größe von z.B. 2x2mm oder 3x6mm oder 5x5mm aufweisen. Die Druckkotrollelemente können Teil durchgehender Druckkontrollstreifen sein. Hierbei ermittelte Istwerte der zonalen Farbgebung werden an eine Regelungseinrichtung der Druckmaschine übermittelt, in welcher die Istwerte mit Sollwerten verglichen werden, um abhängig von dem Vergleich zwischen den Istwerten und den Sollwerten und damit abhängig von der Regelabweichung zwischen den gemessenen Istwerten und den vorgegebenen Sollwerten Stellsignale für die Farbzonenstellelemente zu erzeugen. Hiermit ist bereits eine automatische Regelung der zonalen Farbgebung möglich.

Insbesondere im Zeitungsdruck, bei welchem kein Beschnitt hergestellter Druckexemplare erfolgt, werden außerhalb des Sujets auf den Bedruckstoff gedruckte Druckkontrollelemente als störend empfunden. Daher ist es auch bereits bekannt, Messbereiche innerhalb eines Sujets zu vermessen und abhängig hiervon die zonale Farbgebung zu regeln. Die Messung von Messbereichen innerhalb des Sujets ist jedoch fehleranfälliger und damit ungenauer als die Messung von außerhalb des Sujets auf den Bedruckstoff gedruckter Druckkontrollelemente.

Aus der US 2004/0163562 A1 ist ein Verfahren nach dem Oberbegriff des Anspruchs 1 bekannt.

Weiterer Stand der Technik ist offenbart in der DE 10 2004 003612 A1 und in der EP 1 551 635 A1 sowie in der US 2003/169345 A1, in der DE 195 38 811 A1 und in der EP 1 470 918 A2.

Hiervon ausgehend liegt der vorliegenden Erfindung das Problem zugrunde, ein neuartiges Verfahren zur Regelung der Farbgebung in einer Offsetdruckmaschine zu schaffen.

Dieses Problem wird durch ein Verfahren gemäß Anspruch 1 gelöst.

Hiernach werden zur Kompensation von Streulichteffekten bei der Vermessung der Messbereiche ermittelte Farbdichte-Istwerte unter Verwendung von Bilddaten der Messbereiche und unter Verwendung von Daten über die Optik der Kamera korrigiert.

Vorzugsweise werden Farbdichte-Istwerte zur Regelung der zonalen Farbgebung dadurch ermittelt, dass Farbregistermarken, die üblicherweise zur Ermittlung von Istwerten für eine Farbregisterregelung vermessen werden, mit Hilfe einer Kamera messtechnisch erfasst werden. Es wird dann auf separate Druckkontrollelemente zur Ermittlung von Farbdichte-Istwerten verzichtet. Vielmehr werden dann die Farbdichte-Istwerte durch Vermessung der Farbregistermarken erfasst. Bei den Farbregistermarken handelt es sich typischerweise um relativ kleine, punktförmige oder rechteckige Druckkontrollelemente mit einer Größe zwischen 0,5 mm und 2 mm. Da es sich bei Farbregistermarken um relativ kleine Druckkontrollelemente handelt, ist es bei der Ermittlung von Farbdichte-Istwerten durch Vermessung von Farbregistermarken von Bedeutung, Streulichteffekte zu kompensieren.

Ebenso ist es jedoch auch möglich, das Verfahren nach der hier vorliegenden Erfindung dann zu verwenden, wenn zur Ermittlung von Farbdichte-Istwerten Ausschnitte bzw. Messbereiche des eigentlichen Sujets des Bedruckstoffs vermessen werden. Auch in diesem Fall kann die Ermittlung von Farbdichte-Istwerten durch die Kompensation von Streulichteffekten genauer erfolgen.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: eine schematisierte Darstellung eines flächig ausgeleuchteten Blickfelds einer Kamera mit Messbereichen zur Ermittlung von Farbdichte-Istwerten;
- Fig. 2:: das Blickfeld der Fig. 1, wobei zur messtechnischen Kompensation von Streulichteffekten nur solche Abschnitte des Blickfelds ausgeleuchtet sind, innerhalb derer die Messbereiche zur Erfassung der Farbdichte-Istwerte liegen; und
- Fig. 3 und 4:: schematisierte Darstellungen eines Blickfelds einer Kamera zur Ermittlung von Farbdichte-Istwerten unter Verwendung einer rechnerischen Kompensation von Streulichteffekten.

Die hier vorliegende Erfindung betrifft ein Verfahren zur Regelung der Farbgebung in mindestens einem Farbwerk einer Offsetdruckmaschine, nämlich zur Regelung der durch Farbzonenstellelemente des jeweiligen Farbwerks einstellbaren zonalen Farbgebung. Hierzu werden Messbereiche eines bedruckten Bedruckstoffs mit Hilfe einer Kamera vermessen und dabei ermittelte Farbdichte-Istwerte mit vorgegebenen Farbdichte-Sollwerten verglichen, um abhängig von dem Vergleich zwischen den Farbdichte-Istwerten und den Farbdichte-Sollwerten Stellsignale für die Farbzonenstellelemente des jeweiligen Farbwerks zu erzeugen.

Vorzugsweise wird davon ausgegangen, dass als Messbereiche zur Ermittlung von Farbdichte-Istwerten Druckkontrollelemente des Bedruckstoffs, die außerhalb des eigentlichen Sujets auf dem Bedruckstoff gedruckt sind, vermessen werden.

Dabei handelt es sich vorzugsweise um Farbregistermarken. Es werden dann Farbdichte-Istwerte dadurch erfasst, dass Farbregistermarken mit Hilfe einer Kamera messtechnisch erfasst werden.

Die Farbregistermarken dienen demnach nicht nur der Bereitstellung von Istwerten zur Farbregisterregelung sondern erfindungsgemäß auch der Bereitstellung von Istwerten zur Regelung der zonalen Farbgebung.

Vorzugsweise dienen die Farbregistermarken weiterhin der Bereitstellung von Istwerten zur Schnittregisterregelung. Um zusätzliche Informationen für die Regelung zu erhalten, können die Farbregistermarken um gerasterte Felder gleicher Größe ergänzt werden.

Vorzugsweise werden außerhalb des Sujets auf den Bedruckstoff gedruckte Farbregistermarken derart messtechnisch erfasst, dass dieselben Istwerte zur Farbregisterregelung und zur Schnittregisterregelung und zur Regelung der zonalen Farbgebung liefern.

Hierdurch kann die Anzahl der Druckkontrollelemente, die außerhalb des eigentlichen Sujets auf einen Bedruckstoff bedruckt sind, auf ein absolutes Minimum reduziert werden, sodass auch im Zeitungsdruck, in welchem kein Beschnitt gedruckter Druckexemplare erfolgt, die Druckkontrollelemente als nicht störend empfunden werden.

Da Farbregistermarken typischerweise nicht in jeder Farbzone eines bedruckten Bedruckstoffs vorhanden sind, wird bei der Regelung der zonalen Farbgebung so vorgegangen, dass für solche Farbzonen, innerhalb derer eine Farbregistermarke liegt, der bei Vermessung der Farbregistermarke ermittelte Farbdichte-Istwert zur Regelung der Farbgebung in der jeweiligen Farbzone verwendet wird.

Für solche Farbzonen, innerhalb derer keine Farbregistermarke liegt, wird der entsprechende Farbdichte-Istwert unter Verwendung einer Interpolation zwischen den bei Vermessung der Registermarken ermittelten Farbdichte-Istwerten oder durch Ableitung aus zonalen Voreinstellwerten dieser Farbzonen in Kombination mit Farbdichte-Istwerten ermittelt. Gegebenenfalls können dabei aus vorherigen Druckprozessen empirisch gewonnene Korrekturwerte berücksichtigt werden. Solche Farbregistermarken können jedoch auch in jeder Farbzone vorhanden sein.

Wie bereits erwähnt, erfolgt die Vermessung der Farbregistermarken zur messtechnischen Erfassung von Farbdichte-Istwerten mit Hilfe einer Kamera, wobei es sich bei der Kamera vorzugsweise um eine CCD-Kamera oder CMOS-Kamera handelt. Dabei kann eine farbige Kamera mit weißer Beleuchtung des Bedruckstoffs oder auch eine schwarz/weiß-Kamera mit farbiger Beleuchtung des Bedruckstoffs verwendet werden. Das Blickfeld der verwendeten Kamera erfasst zumindest eine zu vermessende Farbregistermarke vollständig.

Bei den Farbregistermarken handelt es sich um relativ kleine, punktförmige oder rechteckige Druckkontrollelemente, die typischerweise einen Durchmesser oder Größe zwischen 0,5 mm und 2 mm aufweisen. Bei der Ermittlung von Farbdichte-Istwerten an solchen relativ kleinen, punktförmigen Druckkontrollelementen besteht das Problem, dass die messtechnisch erfassten Farbdichte-Istwerte durch Streulichteffekte verfälscht sein können. Daher wird nach der hier vorliegenden Erfindung bei der Vermessung der Registermarken zur Ermittlung der Farbdichte-Istwerte eine Kompensation von Streulichteffekten durchgeführt.

Eine Möglichkeit zur Kompensation von Streulichteffekten bei der messtechnischen Erfassung von Farbdichte-Istwerten an relativ kleinen Farbregistermarken wird nachfolgend unter Bezugnahme auf Fig. 1 und 2 beschrieben.

Fig. 1 und 2 zeigen jeweils ein Blickfeld 10 einer Kamera schematisiert, wobei in dem Blickfeld 10 vier punktförmige Farbregistermarken 11, 12, 13 und 14 liegen. In einem ersten Schritt (siehe Fig. 1) wird das gesamte Blickfeld 10 der Kamera flächig ausgeleuchtet. Hierbei wird die Position der Farbregistermarken 11, 12, 13 und 14 bestimmt, wobei anschließend in einem zweiten Schritt (siehe Fig. 2) abhängig von der Position der Farbregistermarken 11, 12, 13 und 14 nur solche Abschnitte des Blickfelds 10 der Kamera ausgeleuchtet werden, innerhalb derer die Farbregistermarken 11, 12, 13 und 14 liegen.

Der erste Schritt dient demnach in erster Linie der Bestimmung der Position der Farbregistermarken, weiterhin können im ersten Schritt ermittelte Messwerte der Farbregistermarken als Istwerte zur Farbregisterregelung und/oder Schnittregisterregelung verwendet werden. Im zweiten Schritt ermittelte Messwerte der Farbregistermarken werden als Istwerte zur Regelung der zonalen Farbgebung verwendet. Die Ermittlung der Position der Farbregistermarken im ersten Schritt kann unter Verwendung bekannter Methoden der Bildverarbeitung, z. B. durch Segmentierung und Merkmalsextraktion oder unter Verwendung von Kreuzkorrelationsverfahren erfolgen.

Zur flächigen Ausleuchtung des gesamten Blickfelds der Kamera im ersten Schritt sowie zur teilweisen Ausleuchtung des Blickfelds der Kamera im zweiten Schritt kann ein und dieselbe Beleuchtungsquelle verwendet werden, die dann flächig schaltbar ausgeführt sein muss. Im Strahlengang einer solchen flächig schaltbaren Beleuchtungsquelle befindet sich mindestens ein schaltbares Element, welches abhängig von dessen Schaltzustand entweder Strahlung durchlässt oder blockiert oder in unterschiedlichen Winkeln refelktiert.

Im ersten Schritt, in welchem das Blickfeld 10 der Kamera flächig ausgeleuchtet wird, ist das oder jedes schaltbare Element der Kamera durchlässig bzw. In Anstellung, im zweiten Schritt hingegen, in welchem das Blickfeld der Kamera ausschließlich in solchen Abschnitten ausgeleuchtet wird, in welchen sich die Farbregistermarken befinden, ist hingegen mindestens eines der schaltbaren Elemente undurchlässig bzw. in Ausstellung. Alternativ kann dass vollflächige Ausleuchten des Blickfelds der Kamera im ersten Schritt und das selektive Ausleuchten des Blickfelds im zweiten Schritt auch durch Verwendung unterschiedlicher Beleuchtungsquellen realisiert werden.

Erfindungsgemäß erfolgt die Kompensation von Streulichteffekten insbesondere bei der Vermessung der Farbregistermarken zur Ermittlung der Farbdichte-Istwerten zusätzlich oder alternativ über eine mathematische Korrektur, die von Bilddaten der zu vermessenden Farbregistermarken und von Daten über die Optik der Kamera abhängig ist. Bei der mathematischen Korrektur messtechnisch erfasster Farbdichte-Istwerte zur Kompensation von Streulichteffekten wird vorzugsweise eine winkelunabhängige Korrektur und eine winkelabhängige Korrektur durchgeführt, unter Verwendung derer die bei der Vermessung der Farbregistermarken ermittelten Farbdichte-Istwerte korrigiert werden.

Der Korrektur messtechnisch erfasster Farbdichte-Istwerte unter Verwendung einer winkelunabhängigen Korrekturfaktors sowie eines winkelabhängigen Korrekturfaktors liegt die Erkenntnis zugrunde, dass in einer Kamera ein Messort 16 und ein Hintergrund 15 durch eine Optik 17 der Kamera abgebildet und gestreut werden.

Im winkelunabhängigen Fall der Streuung (siehe Fig. 3) wird ein Lichtbündel mehrfach an z. B. einem Tubus 18 der Kamera gestreut und erreicht als konstanter Offset 19 den Messort auf einem Kamerachip der Kamera.

Im winkelabhängigen Fall (siehe Fig. 4) wird ein Lichtbündel an der Optik 17 gestreut und ergibt einen mit dem Streuwinkel in der Intensität abfallenden Offset 20, der an einer Kante einer zu vermessenden Farbregistermarke am größten ist. Bei runden Farbregistermarken kann ein von der Größe der Farbregistermarke abhängiger, winkelabhängiger Korrekturfaktor ermittelt werden.

Der winkelunabhängige Korrekturfaktor und der winkelabhängige Korrekturfaktor werden dann zur Korrektur an Farbregistermarken messtechnisch erfassten Farbdichte-Istwerten verwendet.

Zur Ermittlung des winkelunabhängigen Korrekturfaktors und des winkelabhängigen Korrekturfaktors zur mathematischen Korrektur der an Farbregistermarken messtechnisch ermittelten Farbdichte-Istwerte wird im Detail so vorgegangen, dass ein vorzugsweise schwarzes Volltonfeld im Blickfeld der Kamera positioniert wird und mit einem weißen Element zur Hälfte abgedeckt wird, wobei einerseits eine Dichteverteilung des vollständigen schwarzen Volltonfelds und andererseits eine Dichteverteilung des zu Hälfte mit dem weißen Element abgedeckten Volltonfeld ermittelt wird. Dabei kann dann die Verteilung der Farbdichte nach folgender Formel bestimmt werden: $D = - log \left(\frac{I}{{I}_{0}}\right) = - log \left(R\right)$
wobei I die Intensität, I₀ die Intensität aus Weißmessung, R die Remission und D die Farbdichte ist.

Es wird dann ein Verhältnis der Remissionen weit weg von der durch Abdeckung des Volltonfelds mit dem weißen Element gebildeten Kante gebildet, wobei aus diesem Verhältnis der Remissionen mittels der Referenzitensität des Volltons des unabgedeckten Felds und mittels des Anteils der weißen Fläche eine winkelunabhängig korrigierte Farbdichte berechnet werden kann: ${I}_{S} = 2 ⁢ \left(1-β\right) ⁢ {I}_{R}$ ${D}_{korr} = - log ⁢ \left(\frac{I - {A}_{R} ⁢ {I}_{S}}{{I}_{0} - {I}_{S}}\right)$
wobei Dₖₒᵣᵣ der winkelunabhängig korrigierte Farbdichte-Istwert ist, β das Verhältnis der Remissionen (gleich dem Verhältnis der Intensitäten bei gleichem I₀) ist und weit weg von der Kante gebildet wird, wobei I_{S} die Streuintensität ist, wobei I_{R} die Referenzintensität des Volltons des unabgedeckten Feldes ist und A_{R} der Anteil der weißen Fläche ist.

Zur winkelabhängigen Korrektur der messtechnisch erfassten Farbdichte-Istwerte wird die durch Abdeckung des Volltonfelds mit einem weißen Element erzeugte Kante genauer untersucht, wobei für die winkelunabhängig korrigierten Farbdichte-Istwerten eine Kurvenanpassung mittels eines Least Square Fit durchgeführt wird. Daraus kann ein normierter Korrekturfaktur f(x) ermittelt und die winkelabhängige Korrektur der messtechnisch erfassten Farbdichte-Istwerte nach folgender Formel durchgeführt werden: $f \left(x\right) = {D}_{∞} / D \left(x\right)$ ${D}_{korr ⁢ 2} = {D}_{korr} ⁢ \left(1+2*f\left(x\right)-1\right)$
wobei Dₖₒᵣᵣ₂ der winkelabhängig korrigierte Farbdichte-Istwert, f(x) der normierte Korrekturfaktor und D_{∞} die Dichte weit weg von der Kante ist. In der korrigierten Dichte ist für x hier der Radius des Druckkontrollelements einzusetzen.

Die oben beschriebene Korrektur von Streulichteffekten kann auch dann Verwendung finden, wenn als Messobjekte Abschnitte des eigentlichen Sujets des bedruckten Bedruckstoffs vermessen werden. Insbesondere findet hierbei die ortsaufgelöste Beleuchtung gemäß Fig. 1 und 2 Verwendung, wobei dann das Sujet mit Weißlicht beleuchtet werden kann und messtechnisch erfasste RGB-Werte in LAB-Werte mittels einer Bradford-Matrix umgerechnet werden können. Alternativ ist es auch möglich, sequentiell mehrere Bilder bei Beleuchtung des Sujets mit unterschiedlichen Wellenlängen aufzunehmen, wobei die Beleuchtung mit unterschiedlichen Wellenlängen dadurch erreicht werden kann, dass einer Weißlicht-Beleuchtungsquelle entweder unterschiedliche Filter zugeordnet werden oder dass unterschiedliche farbige Lichtquellen zur Beleuchtung des Sujets verwendet werden.

Das erfindungsgemäße Verfahren findet vorzugsweise innerhalb der Druckmaschine inline zum Bedrucken des Bedruckstoffs Verwendung. Alternativ ist es jedoch auch möglich, dass das Verfahren außerhalb der Druckmaschine offline zum Bedrucken des Bedruckstoffs verwendet wird.

### Bezugszeichenliste

- 10: Blickfeld
- 11: Farbregistermarke
- 12: Farbregistermarke
- 13: Farbregistermarke
- 14: Farbregistermarke
- 15: Hintergrund
- 16: Messort
- 17: Optik
- 18: Tubus
- 19: Offset
- 20: Offset

## Patentansprüche

1. Verfahren zur Regelung der Farbgebung in mindestens einem Farbwerk einer Offsetdruckmaschine, nämlich zur Regelung der durch Farbzonenstellelemente und vorzugsweise eine Duktorwalze sowie Heberwalze oder Filmwalze des jeweiligen Farbwerks einstellbaren zonalen Farbgebung, wobei hierzu Messbereiche eines bedruckten Bedruckstoffs mit Hilfe einer Kamera vermessen und dabei ermittelte Farbdichte-Istwerte mit vorgegebenen Farbdichte-Sollwerten verglichen werden, um abhängig von dem Vergleich zwischen den Istwerten und den Sollwerten Stellsignale für die Farbzonenstellelemente und gegebenenfalls die Duktorwalze sowie Heberwalze oder Filmwalze zu erzeugen, **dadurch gekennzeichnet, dass** zur Kompensation von Streulichteffekten bei der Vermessung der Messbereiche ermittelte Farbdichte-Istwerte unter Verwendung von Bilddaten der Messbereiche und unter Verwendung von Daten über die Optik der Kamera korrigiert werden.

2. Verfahren nach Anspruch 1, **dadurch gekennzeichnet, dass** als Messbereiche Druckkontrollelemente eines bedruckten Bedruckstoffs, die außerhalb des eigentliches Sujets auf den Bedruckstoff gedruckt sind, vermessen werden.

3. Verfahren nach Anspruch 1, **dadurch gekennzeichnet, dass** als Messbereiche Ausschnitte des eigentlichen Sujets vermessen werden.

4. Verfahren nach einem der Ansprüche 1 bis 3, **dadurch gekennzeichnet, dass** hierbei eine winkelunabhängige Korrektur und eine winkelabhängige Korrektur ermittelt werden, unter Verwendung derer die bei der Vermessung der Farbregistermarken ermittelten Farbdichte-Istwerte korrigiert werden.

5. Verfahren nach einem der Ansprüche 1 bis 4, **dadurch gekennzeichnet, dass** zur Kompensation von Streulichteffekten in einem ersten Schritt das Blickfeld der Kamera flächig ausgeleuchtet wird, und dass in einem zweiten Schritt nur solche Abschnitte des Blickfelds der Kamera ausgeleuchtet werden, innerhalb derer Messbereiche zur Erfassung der Farbdichte-Istwerte liegen.

6. Verfahren nach Anspruch 5, **dadurch gekennzeichnet, dass** als Messbereiche Druckkontrollelemente eines bedruckten Bedruckstoffs, die außerhalb des eigentliches Sujets auf den Bedruckstoff gedruckt sind, vermessen werden.

7. Verfahren nach Anspruch 5, **dadurch gekennzeichnet, dass** als Messbereiche Ausschnitte des eigentlichen Sujets vermessen werden.

8. Verfahren nach einem der Ansprüche 5 bis 7, **dadurch gekennzeichnet, dass** zur flächigen und zur teilweisen Ausleuchtung des Blickfelds der Kamera eine einzige, flächig schaltbare Beleuchtungsquelle verwendet wird.

9. Verfahren nach einem der Ansprüche 5 bis 8, **dadurch gekennzeichnet, dass** zur flächigen und zur teilweisen Ausleuchtung des Blickfelds der Kamera unterschiedliche Beleuchtungsquellen verwendet werden.

10. Verfahren nach einem der Ansprüche 1 bis 9, **dadurch gekennzeichnet, dass** als Druckkontrollelemente zur Ermittlung der Farbdichte-Istwerte Farbregistermarken vermessen werden.

11. Verfahren nach Anspruch 10, **dadurch gekennzeichnet, dass** die Farbregistermarken zur Farbregisterregelung und zur Regelung der zonalen Farbgebung vermessen werden, und dass die Farbregistermarken vorzugsweise weiterhin zur Schnittregisterregelung vermessen werden.

12. Verfahren nach Anspruch 10 oder 11, **dadurch gekennzeichnet, dass** für solche Farbzonen, innerhalb derer eine Farbregistermarke liegt, der bei Vermessung der Farbregistermarke ermittelte Farbdichte-Istwerte zur Regelung der zonalen Farbgebung der jeweiligen Farbzone verwendet wird.

13. Verfahren nach Anspruch 12, **dadurch gekennzeichnet, dass** für solche Farbzonen, innerhalb derer keine Farbregistermarke liegt, der Farbdichte-Istwerte abhängig von einer Interpolation zwischen bei Vermessung der Farbregistermarke ermittelten Farbdichte-Istwerte oder durch Ableitung aus Zonenvoreinstellungen in Kombination mit Farbdichte-Istwerten ermittelt wird.

14. Verfahren nach einem der Ansprüche 10 bis 13, **dadurch gekennzeichnet, dass** zusätzlich zu den Farbregistermarken formgleiche Rasterfelder gleicher Größe vermessen und Messwerte zur Regelung und gegebenenfalls Kompensation von Streulichteffekten verwendet werden.

## Claims

1. A method for regulating the inking in at least one inking unit of an offset printing press, namely for regulating the zonal inking that is adjustable by way of ink zone adjusting elements and preferentially an ink fountain roller or ductor roller or film roller of the respective inking unit, wherein for this purpose measurement regions of a printed substrate are measured with the help of a camera and ink density actual values determined in the process are compared with preset ink density set point values in order to generate control inputs for the ink zone adjusting elements and if applicable for the ink fountain roller and ductor roller or film roller dependent on the comparison between the actual values and the set point values, **characterized in that** for offsetting scattered light effects ink density actual values determined during the measurement of the measurement regions are corrected via the optics of the camera by using image data of the measurement regions and using data.

2. The method according to Claim 1, **characterized in that** as measurement regions pressure control elements of a printed substrate which are printed onto the substrate outside the actual subject are measured.

3. The method according to Claim 1, **characterized in that** as measurement regions sections of the actual subject are measured.

4. The method according to any one of the Claims 1 to 3, **characterized in that** in the process an angle-independent correction and an angle-dependent correction are determined subject to the use of which the ink density actual values determined during the measurement of the colour register marks are corrected.

5. A method according to any one of the Claims 1 to 4, **characterized in that** for offsetting scattered light effects the field of vision of the camera is areally illuminated in a first step and **in that** in a second step only such portions of the field of vision of the camera are illuminated within which measurement regions for detecting the ink density actual values are located.

6. The method according to Claim 5, **characterized in that** as measurement regions print control elements of a printed substrate which are printed onto the substrate outside the actual subject are measured.

7. The method according to Claim 5, **characterized in that** as measurement regions sections of the actual subject are measured.

8. The method according to any one of the Claims 5 to 7, **characterized in that** for the areal and for the partial illumination of the field of vision of the camera a single areally switchable source of illumination is used.

9. The method according to any one of the Claims 5 to 8, **characterized in that** for areally and partially illuminating the field of vision of the camera, different sources of illumination are used.

10. The method according to any one of the Claims 1 to 9, **characterized in that** as print control elements for determining the ink density actual values, colour register marks are measured.

11. The method according to Claim 10, **characterized in that** the colour register marks for the colour register control and for regulating the zonal inking are measured and **in that** the colour register marks are preferentially additionally measured to the cut register control.

12. The method according to Claim 10 or 11, **characterized in that** for such ink zones within which a colour register mark is located, the ink density actual value determined during the measurement of the colour register mark is used for regulating the zonal inking of the respective ink zone.

13. The method according to Claim 12, **characterized in that** for such ink zones within which no colour register mark is located, the ink density actual value is determined dependent on interpolation between ink density actual values determined during the measurement of the colour register mark or through derivation of zone presettings combined with ink density actual values.

14. The method according to any one of the Claims 10 to 13, **characterized in that** in addition to the colour register marks grid fields of the same shape and the same size are measured and measurement values for regulating and if appropriate offsetting scattered light effects are used.

## Revendications

1. Procédé de réglage de la couleur dans au moins un groupe d'encrage d'une imprimante offset, à savoir de réglage de la couleur zonale réglable par des éléments de positionnement de zones colorées et de préférence un rouleau ducteur et un rouleau preneur ou un rouleau à film du groupe d'encrage respectif, dans lequel, pour ce faire, des zones de mesure d'un support d'impression imprimé sont mesurées à l'aide d'une caméra et les valeurs réelles d'intensité de couleur alors déterminées sont comparées à des valeurs théoriques d'intensité de couleur pour, indépendamment de la comparaison, générer entre les valeurs réelles et les valeurs théoriques des signaux de positionnement pour les éléments de positionnement de zones colorées et, le cas échéant, le rouleau ducteur et le rouleau preneur ou le rouleau à film, **caractérisé en ce que**, pour compenser les effets de lumière dispersée, les valeurs réelles d'intensité de couleur déterminées lors de la mesure des zones de mesure sont corrigées en utilisant des données graphiques et en utilisant des données qui sont corrigées via l'optique de la caméra.

2. Procédé selon la revendication 1, **caractérisé en ce qu'**on mesure en tant que zones de mesure des éléments de contrôle d'impression d'un support d'impression imprimé qui sont imprimés en dehors du sujet proprement dit sur le support d'impression.

3. Procédé selon la revendication 1, **caractérisé en ce qu'**on mesure en tant que zones de mesure des segments du sujet proprement dit.

4. Procédé selon une des revendications 1 à 3, **caractérisé en ce qu'**on détermine alors une correction indépendante de l'angle et une correction dépendante de l'angle qu'on utilise pour corriger les valeurs réelles d'intensité de couleur déterminées lors de la mesure des marques de registre de couleur.

5. Procédé selon une des revendications 1 à 4, **caractérisé en ce que**, pour compenser les effets de lumière dispersée, dans une première étape, on éclaire en surface le champ visuel de la caméra et que, dans une seconde étape, on n'éclaire que les segments du champ visuel de la caméra dans lesquels il y a des zones de mesure pour enregistrer les valeurs réelles d'intensité de couleur.

6. Procédé selon la revendication 5, **caractérisé en ce qu'**on utilise comme zones de mesure des éléments de contrôle d'impression d'un support d'impression imprimé qui sont imprimés en dehors du sujet proprement dit sur le support d'impression.

7. Procédé selon la revendication 5, **caractérisé en ce qu'**on utilise comme zones de mesure des segments du sujet proprement dit.

8. Procédé selon une des revendications 5 à 7, **caractérisé en ce que**, pour éclairer en surface et partiellement le champ visuel de la caméra, on utilise une seule source d'éclairage activable en surface.

9. Procédé selon une des revendications 5 à 8, **caractérisé en ce que**, pour éclairer en surface et partiellement le champ visuel de la caméra, on utilise différentes sources d'éclairage.

10. Procédé selon une des revendications 1 à 9, **caractérisé en ce qu'**on utilise comme éléments de contrôle d'impression des marques de registre de couleur pour déterminer les valeurs réelles d'intensité de couleur.

11. Procédé selon la revendication 10, **caractérisé en ce que** les marques de registre de couleurs permettant le réglage du registre de couleur et le réglage de la couleur zonale sont mesurées et que les marques de registre de couleur continuent de préférence à être mesurées pour régler le registre de coupe.

12. Procédé selon la revendication 10 ou 11, **caractérisé en ce que**, pour les zones colorées dans lesquelles se trouve une marque de registre de couleur, la valeur déterminée lors de la mesure de la marque de registre de couleur est utilisée pour régler la couleur zonale de la zone colorée respective.

13. Procédé selon la revendication 12, **caractérisé en ce que**, pour les zones colorées dans lesquelles ne se trouve pas de marque de registre de couleur, la valeur réelle d'intensité de couleur est déterminée en fonction d'une interpolation entre l'intensité de couleur déterminée lors de la mesure de la marque de registre de couleur ou par déduction de préréglages de zones en combinaison avec des valeurs réelles d'intensité de couleur.

14. Procédé selon une des revendications 10 à 13, **caractérisé en ce que**, en plus des marques de registre de couleur, des champs de quadrillage de même forme sont mesurés et des valeurs de mesure sont utilisées pour régler et éventuellement compenser les effets de lumière dispersée.
